# EUROPÄISCHE PATENTSCHRIFT

(11) **EP 3 941 796 B1**
(45) Veröffentlichungstag und Bekanntmachung des Hinweises auf die Patenterteilung: **21.02.2024**
(21) Anmeldenummer: 20721473.5
(22) Anmeldetag: 17.04.2020
(51) Int. Cl.: B61D 17/10

(54) **SCHIENENFAHRZEUG MIT EINEM UNTERGESTELL ZUR AUFNAHME VON VERSORGUNGSLEITUNGEN**
RAIL VEHICLE HAVING AN UNDERCARRIAGE FOR RECEIVING SUPPLY LINES
VÉHICULE FERROVIAIRE POURVU D'UN CHÂSSIS DESTINÉ À LOGER DES LIGNES D'ALIMENTATION

(30) Priorität: 16.05.2019 DE 102019207180
(43) Veröffentlichungstag der Anmeldung: 26.01.2022
(73) Patentinhaber: Siemens Mobility GmbH, 81739 München (DE)
(72) Erfinder: HENZ, Marco, 47809 Krefeld (DE)
(74) Vertreter: Siemens Patent Attorneys
(86) Internationale Anmeldenummer: PCT/EP2020/060842
(87) Internationale Veröffentlichungsnummer: WO 2020/229089

(56) Entgegenhaltungen:
- WO-A1-2013/050069
- WO-A1-2014/023547
- CN-U- 202 389 380
- DE-A1- 3 309 736
- DE-A1-102012 206 663
- JP-A- S59 209 954
- JP-A- S59 209 954
- JP-A- 2010 254 091
- JP-U- H0 731 547
- JP-U- H0 731 547
- JP-U- S53 143 307

## Beschreibung

Die Erfindung bezieht sich auf ein Schienenfahrzeug nach dem Oberbegriff von Anspruch 1. Danach ist ein Schienenfahrzeug mit einem Untergestell vorgesehen, das einen Abschnitt aufweist, der einem Fahrwerksbereich des Schienenfahrzeugs zugeordnet ist und einen Bauraum zur Aufnahme von Versorgungsleitungen aufweist.

Ausführungsbeispiele für solche Schienenfahrzeuge sind in der JP 2010 254091 A, der JP S53 143307 U, der JP H07 31547 U und der DE 10 2012 206663 A1 beschrieben.

Im Fahrwerksbereich eines solchen Schienenfahrzeugs ist es erforderlich, dass ein ausreichender Bauraum zur Unterbringung von Versorgungsleitungen für elektrische und/oder pneumatische Komponenten zur Verfügung steht. Diese Versorgungsleitungen können sowohl an dem Fahrwerksbereich vorbeigeführt sein, als auch zur Versorgung bestimmter Komponenten des Fahrwerks, wie beispielsweise eine Versorgung der Luftfeder des Fahrwerks mit Druckluft, vorgesehen sein. Die Bauraumsituationen im Fahrwerksbereich können bei verschieden Schienenfahrzeugen stark variieren. So ergibt sich der verfügbare Bauraum unter anderem durch unterschiedliche Breiten des Schienenfahrzeugs, die Höhe der Schienenfahrzeugstruktur und Vorgaben hinsichtlich der Höhe des Fußbodens eines Innenraums des Schienenfahrzeugs. Zudem wird der Bauraum beeinflusst durch das vorgesehene Fahrwerk und seine Bewegungen im Betrieb des Schienenfahrzeugs.

Bisher wurden elektrische und pneumatische Leitungsverlegungen im Fahrwerksbereich außen seitlich am Fahrzeugrohbau neben den Fahrwerken verlegt. Weiterentwicklungen des Fahrwerkbereichs zur Einhaltung von besonderen Anforderungen kann jedoch dazu führen, dass immer weniger Bauraum für die Versorgungsleitungen zur Verfügung steht

Ausgehend hiervon liegt der Erfindung die Aufgabe zugrunde, das Schienenfahrzeug der eingangs genannten Art derart weiterzuentwickeln, dass geeigneter Bauraum für die Versorgungsleitungen bereitgestellt ist.

Diese Aufgabe wird gelöst durch ein Schienenfahrzeug mit den Merkmalen des Anspruchs 1. Dieses Schienenfahrzeug zeichnet sich dadurch aus, dass der dem Fahrwerksbereich zugeordnete Abschnitt des Untergestells eine einschalige Bodenplatte mit in Längsrichtung des Untergestells verlaufenden und durch Umformen der Bodenplatte hergestellten Beulsteifen aufweist, deren Innenraum den Bauraum zur Aufnahme der Versorgungsleitungen bildet.

Die vorgesehenen Beulsteifen stellen somit einen von einer Seite zugänglichen Innenraum zur Verfügung, der zur Unterbringung der Versorgungsleitungen genutzt werden kann. Somit ist es nicht mehr erforderlich, dass der Fahrwerksbereich selbst derart freien Bauraum aufweist, dass die Versorgungsleitungen ohne weiteres verlegt werden können.

Bevorzugt stehen die Beulsteifen aus einer Hauptebene der Bodenplatte in Richtung auf einen Fußboden eines Innenraums des Schienenfahrzeugs vor. In diesem Fall sind die freien Innenräume der Beulsteifen von unten her zugänglich, so dass die Verlegung von Versorgungsleitungen in einfacher Weise erfolgen kann.

Die Beulsteifen können U-förmig ausgebildet sein und horizontale Auflageflächen aufweisen. In dieser Weise ergibt sich eine Aussteifung der einschaligen Bodenplatte sowie eine definierte Auflageebene für weitere Komponenten des Schienenfahrzeugs.

Bevorzugt ist der Fußboden des Innenraums des Schienenfahrzeugs, bei dem es sich insbesondere um ein Fahrzeug zu Personenbeförderungszwecken handeln kann, auf den Auflageflächen der Beulsteifen abgestützt. Dabei ist der Begriff "Fußboden" breit zu verstehen, d. h. auch mehrschichtige Fußbodenaufbauten sind hier gemeint, die ggf. auch Dämmschichten umfassen.

Der Fußboden des Innenraums des Schienenfahrzeugs kann unmittelbar mit den Auflageflächen verklebt sein.

In dieser Weise ergibt sich eine besonders einfache Montage des Fußbodens an der Bodenplatte des Untergestells.

Das Untergestell kann im Fahrwerksbereich einen Mittellangträger aufweisen, an den sich in Querrichtung des Untergestells zu beiden Seiten Abschnitte der einschaligen Bodenplatte anschließen.

Bei dieser Ausführungsform ist die Bodenplatte in Querrichtung zweiteilig ausgebildet. Jeder Abschnitt der einschaligen Bodenplatte kann mit mehreren, in Längsrichtung des Untergestells verlaufenden Beulsteifen ausgestattet sein.

Die von dem Mittellangträger entfernten Seiten der Abschnitte der einschaligen Bodenplatte können über Schiebesitze auf Außenlangträgern des Untergestells abgestützt sein.

Dabei werden die eingesetzten Komponenten, wie Mittellangträger, Abschnitte der einschaligen Bodenplatte und Außenlangträger in geeigneter Weise miteinander verschweißt sein.

Ein Ausführungsbeispiel der Erfindung wird nachfolgend unter Bezugnahme auf die Zeichnung noch näher erläutert.

Es zeigen:
- Figur 1: eine Querschnittsansicht eines Untergestells eines Schienenfahrzeugs, und zwar in seinem Fahrwerksbereich außerhalb eines Hauptquerträgers des Untergestells, und
- Figur 2: eine Ansicht von unten auf das Untergestell von Figur 1 im Bereich eines Hauptquerträgers des Untergestells.

Wie aus der Figur 1 hervorgeht, weist ein Längsabschnitt eines Untergestells eines Schienenfahrzeugs zu Personenbeförderungs- oder Gütertransportzwecken in seinem Fahrwerksbereich einen Mittellangträger 1 sowie zwei Außenlangträger 2, die sämtlich als Aluminium-Strangpreßprofile vorliegen können und eine einschalige Bodenplatte 3 aus Aluminium-Blech tragen. Die Bodenplatte 3 liegt in Querrichtung des Untergestells in zwei Abschnitten vor, die sich jeweils von dem Mittellangträger 1 aus in Richtung auf einen der beiden Außenlangträger 2 erstrecken. Dabei sind die von den Mittellangträger 1 aus entfernt gelegenen Seiten der Abschnitte der Bodenplatte 3 über Zwischenprofile 4 mit den zugeordneten Außenlangträgern 2 verbunden. Dabei bilden die Zwischenprofile 4 und zugeordnete Seiten der Außenlangträger 2 Schiebesitze aus, so dass ggf. vorliegende Breitentoleranzen des Schienenfahrzeugs ausgeglichen werden können. Im fertig montierten Zustand des Untergestells sind von der Mitte nach außen der Mittellangträger 1, die Abschnitte der Bodenplatte 3, die Zwischenprofile 4 und die Außenlangträger 2 jeweils durch Schweißverbindungen miteinander gefügt.

Die Bodenplatte 3 ist im vorliegenden Ausführungsbeispiel mit insgesamt vier U-förmigen Beulsteifen 5 ausgestattet, die aus einer Hauptebene der einschaligen Bodenplatte 3 nach oben hin vorstehen. Die Bodenplatte 3 kann beispielsweise als umgeformtes Aluminiumblech vorliegen. Die Beulsteifen 5 definieren einen im Wesentlichen rechtwinkligen Innenraum mit oberen Auflageflächen 6. Die Beulsteifen 5 sind von ihrer offenen Seite unten her zugänglich. In ihrem jeweiligen Innenraum sind elektrische und/oder pneumatische Versorgungsleitungen 7 montiert, beispielsweise über geeignete Halter.

Ein Fußboden 8 eines Innenraums des Schienenfahrzeugs ist auf den Auflageflächen 6 abgestützt und unmittelbar mit diesen verklebt.

Außerhalb des Fahrwerksbereichs kann in Längsrichtung des Untergestells auf die Beulsteifen 5 verzichtet werden, da die Möglichkeit besteht, die Versorgungsleitungen 7 unmittelbar am Rohbau des Schienenfahrzeugs zu befestigen. Dort sind keine Bauraumeinschränkungen, wie sie im Fahrwerksbereich vorliegen, zu berücksichtigen.

Wie aus Figur 2 hervorgeht, umfasst das Untergestell einen Hauptquerträger 9, an dem ein Fahrwerk/Drehgestell des Schienenfahrzeugs zu montieren ist. Eine Hauptluftleitung/Hauptluftbehälterleitung (HBL) 10 als Beispiel für eine der Versorgungsleitungen 7 wird durch den Hauptquerträger 9 hindurchgeführt. Demgegenüber ist eine Leitung 11, ebenfalls als Beispiel für eine der Versorgungsleitungen 7, zur Druckluftversorgung einer Luftfeder des Fahrwerks aus einem Zusatzluftvolumen an den Hauptquerträger 9 angeschlossen. Ein Innenraum des Hauptquerträgers 8 dient dabei als Druckluftbehälter und der Hauptquerträger 8 zeigt Anschlussflächen 12 für Luftfedern, die sich von den Anschlussflächen 12 aus nach unten erstrecken.

Wie anhand von Figur 1 allgemein für die Versorgungsleitungen 7 beschrieben, sind die Leitungen 10 und 11 ebenfalls in den Beulsteifen 5 verlegt.

## Patentansprüche

1. Schienenfahrzeug mit einem Untergestell, das einen Abschnitt aufweist, der einem Fahrwerksbereich des Schienenfahrzeugs zugeordnet ist und einen Bauraum zur Aufnahme von Versorgungsleitungen (7) aufweist,
wobei der dem Fahrwerksbereich zugeordnete Abschnitt des Untergestells eine einschalige Bodenplatte (3) mit in Längsrichtung des Untergestells verlaufenden und durch Umformen der Bodenplatte (3) hergestellten Beulsteifen (5) aufweist, **dadurch gekennzeichnet, dass** der Innenraum der Beulsteifen den Bauraum zur Aufnahme der Versorgungsleitungen (7) bildet.

2. Schienenfahrzeug nach Anspruch 1,
**dadurch gekennzeichnet, dass**
die Beulsteifen (5) aus einer Hauptebene der Bodenplatte (3) in Richtung auf einen Fußboden (8) eines Innenraumes des Schienenfahrzeugs vorstehen.

3. Schienenfahrzeug nach Anspruch 2,
**dadurch gekennzeichnet, dass**
die Beulsteifen (5) U-förmig ausgebildet sind und horizontale Auflageflächen (6) aufweisen.

4. Schienenfahrzeug nach Anspruch 3,
**dadurch gekennzeichnet, dass**
der Fußboden (8) des Innenraums des Schienenfahrzeugs auf den Auflageflächen (6) der Beulsteifen (5) abgestützt ist.

5. Schienenfahrzeug nach Anspruch 4,
**dadurch gekennzeichnet, dass**
der Fußboden (8) des Innenraums des Schienenfahrzeugs mit den Auflageflächen (6) verklebt ist.

6. Schienenfahrzeug nach einem der Ansprüche 1 bis 5,
**dadurch gekennzeichnet, dass**
das Untergestell wenigstens im Fahrwerksbereich einen Mittellangträger (1) aufweist, an den sich in Querrichtung des Untergestells zu beiden Seiten Abschnitte der einschaligen Bodenplatte (3) anschließen.

7. Schienenfahrzeug nach Anspruch 6,
**dadurch gekennzeichnet, dass**
die von dem Mittellangträger (3) entfernten Seiten der Abschnitte der einschaligen Bodenplatte (3) über Schiebesitze auf Außenlangträgern (2) des Untergestells abgestützt sind.

8. Schienenfahrzeug nach einem der Ansprüche 1 bis 7,
**dadurch gekennzeichnet, dass**
die Versorgungsleitungen (7) teilweise durch einen Hauptquerträger (9) des Untergestells hindurchgeführt sind.

9. Schienenfahrzeug nach einem der Ansprüche 1 bis 7,
**dadurch gekennzeichnet, dass**
die Versorgungsleitungen (7) teilweise an einen Hauptquerträger (9) des Untergestells angeschlossen sind, wobei ein Innenraum des Hauptquerträgers (8) einen Druckluftbehälter bildet.

## Claims

1. Rail vehicle having a subframe which has a portion which is associated with a chassis region of the rail vehicle and has an assembly space for receiving supply lines (7), wherein the portion of the subframe associated with the chassis region has a single-shell base plate (3) having buckling resistors (5) extending in the longitudinal direction of the subframe and produced by shaping the base plate (3), **characterized in that** the interior space of the buckling resistors forms the assembly space for receiving the supply lines (7).

2. Rail vehicle according to Claim 1, **characterized in that** the buckling resistors (5) project out of a main plane of the base plate (3) in the direction of a floor (8) of an interior space of the rail vehicle.

3. Rail vehicle according to Claim 2, **characterized in that** the buckling resistors (5) are of U-shaped design and have horizontal support faces (6).

4. Rail vehicle according to Claim 3, **characterized in that** the floor (8) of interior space of the rail vehicle is supported on the support faces (6) of the buckling resistors (5).

5. Rail vehicle according to Claim 4, **characterized in that** the floor (8) of the interior space of the rail vehicle is adhesively bonded to the supporting faces (6).

6. Rail vehicle according to any of Claims 1 to 5, **characterized in that** the subframe has a central longitudinal support member (1) at least in the chassis region, portions of the single-shell base plate (3) adjoining either side of the central longitudinal support member in the transverse direction of the subframe.

7. Rail vehicle according to Claim 6, **characterized in that** the sides of the portions of the single-shell base plate (3) that are remote from the central longitudinal support member (3) are supported on external longitudinal support members (2) of the subframe by means of sliding fits.

8. Rail vehicle according to any of Claims 1 to 7, **characterized in that** the supply lines (7) are partially routed through a main transverse support member (9) of the subframe.

9. Rail vehicle according to any of Claims 1 to 7, **characterized in that** the supply lines (7) are partially connected to a main transverse support member (9) of the subframe, wherein an interior space of the main transverse support member (8) forms a compressed-air reservoir.

## Revendications

1. Véhicule ferroviaire ayant un châssis, qui a une partie, qui est associée à une zone de train de roulement du véhicule ferroviaire et qui a un espace de construction pour le logement de lignes (7) d'alimentation,
dans lequel
la partie du châssis attribuée à la zone de train de roulement a une plaque (3) de fond ayant des raidisseurs (5) de voile s'étendant dans la direction longitudinale du bâti et fabriqués par déformation de la plaque (3) de fond, **caractérisé en ce que** l'espace intérieur des raidisseurs de voile forme l'espace de construction pour le logement des lignes (7) d'alimentation.

2. Véhicule ferroviaire suivant la revendication 1,
**caractérisé en ce que**
les raidisseurs (5) de voile sont en saillie d'un plan principal de la plaque (3) de fond dans la direction d'un plancher (8) d'un espace intérieur du véhicule ferroviaire.

3. Véhicule ferroviaire suivant la revendication 2,
**caractérisé en ce que**
les raidisseurs (5) de voile sont en forme de U et ont des surfaces (6) horizontales d'appui.

4. Véhicule ferroviaire suivant la revendication 3,
**caractérisé en ce que**
le plancher (8) de l'espace intérieur du véhicule ferroviaire s'appuie sur les surfaces (6) d'appui des raidisseurs (5) de voile.

5. Véhicule ferroviaire suivant la revendication 4,
**caractérisé en ce que**
le plancher (8) de l'espace intérieur du véhicule ferroviaire est collé aux surfaces (6) d'appui.

6. Véhicule ferroviaire suivant l'une des revendications 1 à 5,
**caractérisé en ce que**
le bâti a, au moins dans la zone de train de roulement, un longeron (1) médian, auquel se raccorde, dans la direction transversale du châssis, des deux côtés, des parties de la plaque (3) de fond à une nappe.

7. Véhicule ferroviaire suivant la revendication 6,
**caractérisé en ce que**
les côtés, éloignés du longeron (3) médian, des parties de la plaque (3) de fond à une nappe sont appuyés sur des poutrelles (2) longitudinales extérieures du châssis par des ajustements appuyés.

8. Véhicule ferroviaire suivant l'une des revendications 1 à 7,
**caractérisé en ce que**
les lignes (7) d'alimentation passent en partie à travers une traverse (9) principale du châssis.

9. Véhicule ferroviaire suivant l'une des revendications 1 à 7,
**caractérisé en ce que**
les lignes (7) d'alimentation sont raccordées en partie à une traverse (9) principale du châssis, un espace intérieur de la traverse (8) principale formant un récipient d'air comprimé.
